# EUROPÄISCHE PATENTSCHRIFT

(11) **EP 1 190 103 B1**
(45) Veröffentlichungstag und Bekanntmachung des Hinweises auf die Patenterteilung: **23.07.2003**
(21) Anmeldenummer: 00927051.3
(22) Anmeldetag: 26.04.2000
(51) Int. Cl.: C21B 7/20, F27D 23/00

(54) **GICHTVERSCHLUSS FÜR SCHACHTÖFEN, INSBESONDERE HOCHÖFEN MIT EINEN GUTEINLAUFTRICHTER**
THROAT CLOSING DEVICE FOR SHAFT FURNACES, ESPECIALLY BLAST FURNACES HAVING A MATERIAL FEEDING HOPPER
FERMETURE DE GUEULARD POUR FOURS DROITS, NOTAMMENT HAUTS FOURNEAUX A TREMIE D'ENTREE

(30) Priorität: 03.05.1999 DE 19920002
(43) Veröffentlichungstag der Anmeldung: 27.03.2002
(73) Patentinhaber: SMS Demag Aktiengesellschaft, 40237 Düsseldorf (DE)
(72) Erfinder: OVERLÄNDER, Jörg, D-46117 Oberhausen (DE); KORBIK, Elmar, D-45359 Essen (DE); MARCINIAK, Heinz-Peter, D-46535 Dinslaken (DE)
(74) Vertreter: Valentin, Ekkehard, Dipl.-Ing.
(86) Internationale Anmeldenummer: EP0003722
(87) Internationale Veröffentlichungsnummer: WO00066794

(56) Entgegenhaltungen:
- EP-A- 0 433 201
- GB-A- 258 631
- DATABASE WPI Section Ch, Week 198619 Derwent Publications Ltd., London, GB; Class M24, AN 1986-122765 XP002144579 & JP 61 062782 A (NIPPON STEEL CORP), 31. März 1986 (1986-03-31)
- PATENT ABSTRACTS OF JAPAN vol. 006, no. 227 (C-134), 12. November 1982 (1982-11-12) & JP 57 131311 A (SUMITOMO JUKIKAI KOGYO KK;OTHERS: 01), 14. August 1982 (1982-08-14)

## Beschreibung

Die Erfindung betrifft einen Gichtverschluß für Schachtöfen, insbesondere Hochöfen mit einem Guteinlauftrichter, dem sich ein temporär rotierender, gegenüber den stationären Teilen abgedichteter Drehtrichter anschließt.

Für das Einfüllen und Verteilen der Chargen zum Begichten von Schachtöfen sind seit langem Vorrichtungen bekannt, die nach dem sogenannten McKee-Prinzip gebaut sind. Bei dieser Ausführung, einem Glocken-Gichtverschluß, ist im oberen Bereich eine "Kleine Glocke" und im unteren Bereich eine "Große Glocke" angeordnet. Hierbei ist die obere der übereinander angeordneten Glokken oder Trichter drehbar.

Eine Weiterentwicklung des McKee-Gichtverschlusses sieht vor, daß die untere, große Gichtglocke keinen gasdichten Abschluß bilden muß, weil der mit der Glocke verschlossene Drehverteiler in einer dicht abgeschlossenen Hülle angeordnet ist.

Bei einer durch die DE 36 32 724 C2 bekanntgewordenen Anordnung wird dem Problem der Abdichtung zwischen unterer Verteilerglocke und unterer Schleusenkammer dadurch begegnet, daß der obere Trichter mittels einer mit Beschickungsklappen ausgerüsteten feststehenden Haube als druckdichte, abschließbare Schleusenkammer ausgebildet ist.

Aus der DE-AS 10 13 681 ist eine Abdichtungsvorrichtung an drehbaren Gichtverschlüssen von Hochöfen mit einem an dem Drehtrichter befestigten Druckring und einer dazu passenden ortsfesten, ringförmigen Dichtungsmasse bekannt, wobei die Dichtung von Druckring und Dichtungsmasse durch Federkraft bewirkt wird. In einem auf der Gichthaube gasdicht befestigten Ringgehäuse sind dazu nachstellbare Federn angeordnet, welche die ringförmige Dichtungsmasse an den sich mit dem Drehtrichter drehenden Schleifring stetig anpressen. Der Anpreßdruck der Federn ist durch eine aus einer nachstellbaren Spannschraube bestehenden Spannvorrichtung veränderlich einstellbar.

Bei weiteren bekannten Beschickungsvorrichtungen für Hochöfen, z.B. gemäß DE 20 35 458, DE 20 65 460, die an der Gicht mit Gegendruck betrieben werden, ist ein feststehender, zentraler Guteinlauf vorhanden, über den der Möller auf eine drehbare Schurre fällt. Die Drehlagerung und die Antriebsteile der Schurre befinden sich im Ofenraum. Auch diese zuletzt beschriebene Beschikkungsvorrichtung ist in vielfältiger Weise verbessert worden. So wurden z.B. die Drehlagerung und Antriebsteile der Schurre in einem eigenen Gehäuse angeordnet, das vom übrigen Ofenraum abgeteilt ist. In das erwähnte Gehäuse mündet eine Spülgaseinführung. Dadurch soll verhindert werden, daß heiße und staubbeladene Hochofengase eindringen.

Für die Materialzuführung zum Betrieb eines Schachtofens sind verschiedene Arten von Begichtungseinrichtungen bekannt. So wird beispielsweise bei einem Glockenverschluß zur Vergleichmäßigung der Materialverteilung ein rotierender Trichter eingesetzt, welcher über einen Zahnkranz angetrieben wird. Der Innenraum des drehenden Trichters steht in mittelbarer Umgebung zum Ofenraum, d.h., daß der Raum der Ofenatmosphäre ausgesetzt ist. Aus diesem Grund ist eine Abdichtung des rotierenden Teils des Trichters gegenüber der Umgebung nötig. Die Abdichtung erfolgt dabei mittels einer Labyrinth-Dichtung unter Verwendung federbelasteter Graphitringe, vorzugsweise aus Segmenten mittels Nut und Feder zusammengesetzt, welche in einer N2-Atmosphäre die Abdichtung vornehmen. Die N2-Atmosphäre muß gegenüber dem Ofendruck geregelt werden, damit immer ein geringer Überdruck gegenüber dem Ofendruck vorhanden ist. Bei Stickstoff handelt es sich zudem um ein Gas, das sehr teuer ist.

Der Erfindung liegt daher die Ausgabe zugrunde, einen Gichtverschluß dieser Art ohne die genannten Nachteile vorzusehen, dabei konstruktiv einfacher und montagefreundlicher sowie mit guter Wartungsmöglichkeit zu schaffen.

Diese Aufgabe wird erfindungsgemäß durch eine Dichtungseinheit gelöst, bestehend aus einem oberhalb des Drehtrichters angeordneten, zu dessen Trichterflansch komplementären, heb- und senkbaren Verstellflansch, der flanschunterseitige Dichtungen aufweist und in einer den Verstellflansch mit dem stationären Teil des Drehtrichters verbindenden Überbrückungswand mit einem Kompensatorelement ausgebildet ist. Das Kompensatorelement, vorteilhaft beispielsweise eine schlaufenartige Bandausformung oder dergleichen, läßt sich so auslegen, daß z.B. eine axiale Bewegung von ca. 50 mm, eine laterale Bewegung von ca. 20 mm sowie ein Überdruck von 3,5 bar aufgenommen werden kann. Das System läßt sich so steuern, daß während der Materialaufgabe vom Aufnahmetrichter in den Raum "Kleine Glocke" der Verstellflansch angehoben ist. Im Anschluß an die Materialaufgabe kann der Drehtrichter zwecks Materialverteilung rotieren. Vor der Entleerung des Raumes "Kleine Glocke" in den Raum "große Glocke" wird der Verstellflansch abgesenkt, so daß eine Abdichtung der Teile zueinander erfolgt, was es erlaubt, einen notwendigen Druckausgleich durchzuführen. Das das Bewegungsspiel zulassende, verformbare Kompensatorelement ist außerdem in der Lage, einen möglichen Versatz bezüglich der Drehachse auszugleichen. Weiterhin wird keine Stickstoffatmosphäre benötigt, um einen geringen Überdruck gegenüber dem Ofendruck zu erzeugen. Die gesamte Dichtungseinheit bzw. das Dichtsystem ist von außen ohne weiteres zugänglich und ermöglicht zudem eine Montage vor Ort.

Nach einer bevorzugten Ausführung der Erfindung sind am Umfang des stationären Teils des Drehtrichters verteilt angeordnete und dort befestigte Hubzylinder mit dem Verstellflansch verbunden. Diese Hydraulikzylinder übernehmen nicht nur das Heben und Senken und damit Anlüften des Verstellflansches während der Materialaufgabe, sondern können gleichzeitig eine Haltekraft aufbringen, die nur so groß zu sein braucht, daß ein Abheben der Dichtungseinheit aufgrund der Kraft aus dem Innendruck des Schachtofens verhindert wird.

Nach einem Vorschlag der Erfindung trägt der Verstellflansch zwei im Abstand voneinander angeordnete Ringdichtungen, von denen die zur Drehachse des Drehtrichters benachbarte, vordere Ringdichtung als bei angehobenem Verstellflansch einen Staubaustritt verhindernde Dichtung ausgebildet ist. Während der Materialaufgabe ist die zur Stirnseite des Verstellflansches hin verlagerte, äußere Ringdichtung in angehobener Lage des Verstellflansches nicht wirksam, d.h. sie befindet sich nicht im Eingriff. Hingegen verhindert die drehachsennähere, vordere Ringdichtung auch in der angelüfteten Betriebslage des Verstellflansches einen Staubaustritt. Vor der Entleerung des Raumes "Kleine Glocke" in den Raum "Große Glocke" werden die Zylinder verfahren, so daß eine Abdichtung der Teile zum Durchführen des notwendigen Druckausgleichs erfolgt. Von der Ringdichtung werden im Zuge des sich beim Absenken dem Trichterflansch zunehmend mehr annähernden Verstellflansches auf der Gegenfläche liegende Staubpartikel von den Dichtkanten der Ringdichtung erfaßt und verschoben, so daß eine quasi staubfreie Dichtfläche entsteht.

Einer Ausgestaltung der Erfindung sieht vor, daß zwischen dem Drehtrichterflansch und dem Verstellflansch ein Anschlag angeordnet ist. Dieser bevorzugt einstellbar auf dem Drehtrichterflansch befestigte Anschlag verhindert ein unzulässiges Verpressen der Dichtungen. Die Einstellbarkeit erlaubt es, einen möglichen Dichtungsverschleiß zu kompensieren.

Es wird erfindungsgemäß weiterhin vorgeschlagen, daß dem Kompensatorelement zum Ofen- bzw. Trichterinneren hin eine Gleitschürze vorgeschaltet ist, die nur mit ihrem einen Ende an der Überbrückungswand festgelegt ist und mit ihrem anderen Ende der Überbrückungswand lose anliegt. Dem Kompensatorelement ist somit zum Druckbereich hin eine verstärkende Schürze vorgelagert, die aufgrund ihrer einseitig losen Ausführung bei Hubbewegungen des Verstellflansches mit diesem freien Ende über die Überbrückungswand gleitet.

Weitere Merkmale und Vorteile der Erfindung ergeben sich aus den Ansprüchen und der nachfolgenden Beschreibung anhand eines in den Figuren dargestellten Ausführungsbeispiels der Erfindung. Es zeigen:
- Fig. 1: als Einzelheit eine Teilansicht einer Dichtungseinheit eines weiter nicht dargestellten Schachtofens, bei anstehendem Ofendruck schematisch gezeigt; und
- Fig. 2: eine der geschnittenen Teilansicht nach Fig. 1 entsprechende Darstellung mit demgegenüber zur Materialzuführung angelüftetem Dichtungssystem unter anstehendem Umgebungsdruck.

Von einem als solchen hinlänglich bekannten Schachtofen ist in Fig. 1 von der insgesamt symmetrischen Anlagenanordnung als eine Symmetriehälfte in sehr schematischer Weise lediglich ein Guteinlauftrichter 1 mit einem darunter angeordneten Drehtrichter 2 ("Kleine Glocke") gezeigt, wobei zwischen dem Drehtrichter 2 und dem Guteinlauftrichter 1 ein stationärer Teil 3 vorgesehen ist. Dem Drehtrichter 2 sind nicht dargestellte Antriebsmittel zur Rotation um die Drehachse 4 zugeordnet.

In dem Freiraum zwischen dem Drehtrichter 2 und dem stationären, tragenden Teil 3 ist eine Dichtungseinheit 5 angeordnet. Diese umfaßt einerseits einen oberhalb des Drehtrichterflansches 6 und zu diesem komplementären heb- und senkbaren Verstellflansch 7, der an seiner Unterseite zwei konzentrisch im Abstand voneinander angeordnete Ringdichtungen 8, 9 aufweist, von denen die drehachsennähere Ringdichtung 8 als Staubdichtung mit einer dem Drehtrichterflansch 6 zugewandten Beborstung 10 ausgebildet ist. Über dem Umfang des stationären Teils 3 des Drehtrichters 4 sind verteilt mehrere Hubzylinder 11 befestigt und an ihrem anderen Ende mit dem Verstellflansch 7 verbunden. Andererseits ist in einer den Verstellflansch 7 mit dem stationären Teil 3 verbindenden zylindermantelförmigen Überbrückungswand 12 ein schlaufenartiges Kompensatorelement 13 ausgebildet. Diesem ist zum Ofen- bzw. Trichterinneren 14 hin eine Gleitschürze 15 vorgelagert, die an ihrem oberen, zu dem stationären Teil 3 hin gewandten Ende an der Überbrückungswand 12 festgelegt ist, während ihr gegenüberliegendes Ende frei beweglich ausgebildet ist und bei Verstellbewegungen der Hubzylinder 11 in Richtung des Doppelpfeiles auf dem entsprechenden Abschnitt des unteren Teils der Überbrückungswand 12 gleitet.

Die Fig. 1 zeigt die Betriebsphase vor der Entleerung des in den Drehtrichter 12 aufgegebenen Materials, in der die Hubzylinder 11 den Verstellflansch 7 so abgesenkt haben, daß eine Abdichtung der Teile zueinander erfolgt, um einen notwendigen Druckausgleich durchführen zu können. Die Endlage der Anstellbewegung wird von einem einstell- bzw. austauschbaren Anschlag 16 definiert, der gleichzeitig ein unzulässiges Verpressen der Ringdichtungen 8 bzw. 9 verhindert. In der gezeigten abgesenkten Position des Verstellflansches 7 liegen die Dichtkanten der hinteren Ringdichtung 9 satt auf der Gegenfläche des Drehtrichterflansches 6 auf, wobei auf der Gegenfläche liegende Staubpartikel beim Absenken des Verstellflansches 7 von der Dichtkante erfaßt und verschoben werden; ein gleicher Effekt stellt sich bei der Verformung der Beborstung 10 der drehachsennäheren Ringdichtung 8 ein.

Zur Materialaufgabe und -verteilung vom Aufnahme- bzw. Einlauftrichter 1 in den Drehtrichter 2 ("Kleine Glocke"), bei dann nur anstehendem Umgebungsdruck, wird der die Dichtung 8, 9 tragende Verstellflansch 7 mittels der Hubzylinder 11 in die in Fig. 2 gezeigte Position angehoben. Das schlaufenartige Kompensatorelement 13 ermöglicht hierbei einen Ausgleich des aufgrund der Zylinderverstellungen auftretenden Bewegungsspiels. Das Kompensatorelement 13 kann sowohl eine axiale Bewegung als auch eine laterale Bewegung ausgleichen und zudem einen gewissen Überdruck aufnehmen. Die drehachsennähere Ringdichtung 8, die mit ihrer Beborstung 10 auch im angehobenen bzw. -gelüfteten Zustand an der Gegenfläche des Drehtrichterflansches 6 anliegt, verhindert in dieser Rotations-Betriebsphase des Drehtrichters 2 einen Staubaustritt. Mit der Dichtungseinheit 5 einschließlich Kompensatorelement 13 wird somit in einfacher Weise eine trotz des für die Rotation des Drehtrichters 2 erforderlichen Bewegungsspiels zuverlässige Abdichtung gewährleistet, wobei die gesamte Einheit frei zugänglich und damit wartungs- sowie montagefreundlich liegt.

## Patentansprüche

1. Gichtverschluß für Schachtöfen, insbesondere Hochöfen mit einem Guteinlauftrichter, dem sich ein temporär rotierender, gegenüber den stationären Teilen abgedichteter Drehtrichter anschließt,
**gekennzeichnet durch**
eine Dichtungseinheit (5), bestehend aus einem oberhalb des Drehtrichters (2) angeordneten, zu dessen Trichterflansch (6) komplementären heb- und senkbaren Verstellflansch (7), der flanschunterseitige Dichtungen (8; 9) aufweist und in einer den Verstellflansch (7) mit dem stationären Teil (3) des Drehtrichters (2) verbindenden Überbrückungswand (12) mit einem Kompensatorelement (13) ausgebildet ist.

2. Gichtverschluß nach Anspruch 1,
**dadurch gekennzeichnet,**
**daß** am Umfang des stationären Teils (3) des Drehtrichters (2) verteilt angeordnete und dort befestigte Hubzylinder (11) mit dem Verstellflansch (7) verbunden sind.

3. Gichtverschluß nach Anspruch 1 oder 2,
**dadurch gekennzeichnet,**
**daß** der Verstellflansch (7) zwei im Abstand voneinander angeordnete Ringdichtungen (8; 9) trägt, von denen die zur Drehachse (4) des Drehtrichters (2) benachbarte, vordere Ringdichtung (8) als bei angehobenem Verstellflansch (7) einen Staubaustritt verhindernde Dichtung ausgebildet ist.

4. Gichtverschluß nach einem der Ansprüche 1 bis 3,
**dadurch gekennzeichnet,**
**daß** zwischen dem Drehtrichterflansch (6) und dem Verstellflansch (7) ein Anschlag (16) angeordnet ist.

5. Gichtverschluß nach einem der Ansprüche 1 bis 4,
**gekennzeichnet durch**
eine dem Kompensatorelement (13) zum Ofen- bzw. Trichterinneren (14) hin vorgeschaltete, nur mit ihrem einen Ende an der Überbrückungswand (12) festgelegte und mit ihrem anderen Ende der Überbrückungswand (12) lose anliegende Gleitschürze (15).

## Claims

1. Throat closure for shaft furnaces, particularly blast furnaces with a material inlet hopper, with which a temporarily rotating rotary hopper sealed relative to the stationary parts is connected, **characterised by** a sealing unit (5) consisting of a raisable and lowerable adjusting flange (7) which is arranged above the rotary hopper (2) and complementary to the hopper flange (6) thereof and which has seals (8; 9) at the flange underside and is formed with a compensator element (13) in a bridging wall (12), which is connected with the stationary part (3) of the rotary hopper (2), to the adjusting flange (7).

2. Throat closure according to claim 1, **characterised in that** stroke cylinders (11) arranged to be distributed at the circumference of the stationary part (3) of the rotary hopper (2) and fastened there are connected with the adjusting flange (7).

3. Throat closure according to claim 1 or 2, **characterised in that** the adjusting flange (7) carries two annular seals (8; 9), which are arranged at a spacing from one another and of which the front annular seal (8) adjacent to the axis (4) of rotation of the rotary hopper (2) is constructed as a seal preventing exit of dust when the adjusting flange (7) is raised.

4. Throat closure according to one of claims 1 to 3, **characterised in that** an abutment (16) is arranged between the rotary hopper flange (6) and the adjusting flange (7).

5. Throat closure according to one of claims 1 to 4, **characterised by** a slide apron (15) which is connected upstream of the compensator element (13) for the furnace or hopper interior (14), is fixed only by one end thereof to the bridging wall (12) and bears by its other end loosely against the bridging wall (12).

## Revendications

1. Fermeture de gueulard pour fours à creuset, en particulier des hauts-fourneaux avec un entonnoir d'entrée du produit prolongé par un entonnoir rotatif tournant temporairement, fermé de manière étanche par rapport aux pièces stationnaires, **caractérisée par** une unité d'étanchéité (5) constituée d'une bride (7) de réglage pouvant être soulevée et abaissée, disposée au-dessus de l'entonnoir rotatif (2), complémentaire à la bride (6) de l'entonnoir, ladite bride de réglage présentant des joints d'étanchéité (8, 9) sur la face inférieure de la bride et étant formée dans une paroi de liaison (12) reliant la bride de réglage (7) avec la partie (3) stationnaire de l'entonnoir rotatif (2) avec un élément de compensation (13).

2. Fermeture de gueulard selon la revendication 1, **caractérisée en ce que** des cylindres d'élévation (11) disposés et fixés en étant répartis autour de la périphérie de la partie stationnaire (3) de l'entonnoir rotatif (2) sont raccordés à la bride de réglage (7).

3. Fermeture de gueulard selon la revendication 1 ou 2, **caractérisée en ce que** la bride de réglage (7) porte deux joints d'étanchéité annulaires (8, 9) disposés à une certaine distance l'un de l'autre, dont le joint d'étanchéité antérieur (8), proche de l'axe de rotation (4) de l'entonnoir rotatif est exécuté de manière à empêcher une évacuation de la poussière lorsque la bride de réglage (7) est levée.

4. Fermeture de gueulard selon l'une quelconque des revendications 1 à 3, **caractérisée en ce qu'**une butée (16) est disposée entre la bride (6) de l'entonnoir rotatif et la bride de réglage (7).

5. Fermeture de gueulard selon l'une quelconque des revendications 1 à 4, **caractérisée par** un tablier coulissant (15) disposé devant l'élément de compensation (13) par rapport à l'intérieur (14) du four ou de l'entonnoir, fixé en seulement une extrémité à la paroi de liaison (12) et placé de manière mobile contre l'autre extrémité de la paroi de liaison (12).
